# FASCICULE DE BREVET EUROPEEN

(11) **EP 0 191 687 B1**
(45) Date de publication et mention de la délivrance du brevet: **09.11.1988**
(21) Numéro de dépôt: 86400191.2
(22) Date de dépôt: 30.01.1986
(51) Int. Cl.: F01D 17/14

(54) **Dispositif de variation de section du col d'un distributeur de turbine**
Einrichtung zur Veränderung des Durchtrittsquerschnitts bei einem Turbinenleitapparat
Device for varying the cross-section of a turbine stator

(30) Priorité: 06.02.1985 FR 8501618
(43) Date de publication de la demande: 20.08.1986
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Mandet, Gérard Marcel François, F-77133 Fericy (FR); Mouchel, Jacques Henri, F-75018 Paris (FR)
(74) Mandataire: Moinat, François

(56) Documents cités:
- DE-B- 1 008 751
- FR-A- 977 692
- FR-E- 95 323
- GB-A- 1 073 278
- US-A- 2 531 896

## Description

La présente invention a pour objet un dispositif de variation de section du col d'un distributeur de turbine.

Pour obtenir un gain de poussée dans une turbomachine, il est connu d'utiliser une variation de la section du col de distributeur de la turbine.

Dans ce but, il est connu d'utiliser des dispositifs dans lesquels la variation de section est obtenue par un moyen aérodynamique. Toutefois, ces moyens qui sont en général peu coûteux entraînent des chutes de rendement importantes et des perturbations dans la ventilation des aubes.

On connaît également des dispositifs de variation de section comportant des moyens mécaniques.

Suivant l'un de ces procédés, on utilise une variation du calage de toute l'aube ou d'une partie de l'aube. Toutefois, ce procédé présente des difficultés provenant de la maîtrise des fuites et des étanchéités insuffisantes.

Par FR-E-95 323, on connaît également un procédé dans lequel on utilise une variation de hauteur de la veine. Dans ce but, le dispositif comporte entre les aubes fixes un volet unique monobloc articulé par son bord amont sur le carter externe de distributeur et qui peut occuper une position escamotée et une position pour laquelle le canal est partiellement obturé.

Toutefois, ce procédé a pour principal défaut de créer des ressauts importants dans la veine, au voisinage des talons des aubes mobiles lorsque les volets sont en position de veine réduite.

Le dispositif suivant l'invention de variation de hauteur de la veine a pour objet de remédier à cet inconvénient. Conformément à la présente demande, dans chaque canal prévu entre deux aubes adjacentes et à proximité de la paroi de la veine extérieure, il est prévu deux volets situés à la suite l'un de l'autre et qui sont articulés, l'un, par son bord amont et, l'autre, par son bord aval sur le carter externe du distributeur, l'un des volets amont étant maintenu en appui par la pression des gaz par son bord aval sur le bord amont du volet aval et le volet aval étant articulé par ledit bord amont sur un organe de commande, de telle sorte que, en position « col ouvert", les volets s'escamotent dans l'alignement de la paroi de la veine et, en position « col fermé", le canal est partiellement obturé par lesdits volets.

Dans ce dispositif, seule la plate-forme extérieure des aubes est affectée et la grille d'aubes proprement dite reste fixe.

Le dispositif de ventilation externe ou interne des aubes et l'architecture des aubes ne subissent pas de répercussion. Le dispositif de commande se trouve à proximité des volets et aucune traversée de zone chaude n'est imposée.

D'autres caractéristiques et avantages de l'invention seront mieux compris à la lecture de la description qui va suivre d'un mode de réalisation et en se référant aux dessins annexés, sur lesquels :
- la figure 1 est une vue en élévation et en coupe longitudinale suivant la ligne I-I de la figure 3 du dispositif de variation de section d'un col de distributeur de turbine suivant l'invention ;
- la figure 2 est une vue en coupe longitudinale du dispositif suivant la ligne II-II de la figure 3 ;
- la figure 3 est une vue en plan développé suivant la flèche III du distributeur muni du dispositif suivant l'invention ;
- la figure 4 est une vue en coupe transversale du dispositif suivant la ligne IV-IV de la figure 3 ;
- la figure 5 est une vue en coupe transversale du moyen de commande des volets ;
- la figure 6 est une vue en. perspective du moyen de commande des volets.

A la figure 1, on a représenté partiellement un distributeur de turbine comprenant une série d'aubes fixes 1 qui sont solidaires du carter 2 de l'enveloppe extérieure de la turbomachine, ledit distributeur étant situé en amont d'une série d'aubes mobiles 4 de la turbine.

Entre les aubes 1, il est prévu un espace dans lequel sont disposés deux volets 5, 6 dont l'un 5 est situé en amont et l'autre 6 en aval par rapport au sens de déplacement du fluide. Les volets 5, 6 qui sont situés à la suite l'un de l'autre sont articulés sur une même plate-forme 7, 7a d'une aube 1 (figures 2, 3). A cet effet, la plate-forme 7, 7a comporte une chape fixe 8 sur laquelle est articulé autour d'un axe 9 engagé dans un trou oblong 10a un, bossage 10 prévu sur le bord amont du volet 5.

Sur la figure 3, l'un des espaces entre les aubes 1 correspondant à la plate-forme 7a est représenté sans volets 5, 6, alors que celui correspondant à la plate-forme 7 est représenté avec les volets 5, 6 en place.

A sa partie aval, la plate-forme 7, 7a comporte une chape fixe 11 sur laquelle est articulé autour d'un axe 12 un bossage 13 prévu sur le bord aval du volet aval 6.

Le volet amont 5 est en appui par son bord aval 5a contre le bord amont 6a du volet aval 6 sous la pression des gaz. De plus, il est prévu un doigt 5b en appui contre le bord amont du volet 6.

A proximité du bord amont du volet aval 6 (figures 1 et 4), il est prévu un bossage 14 sur lequel est articulée autour d'un axe 15 l'une des extrémités d'une tige de commande 16 montée coulissante dans un alésage 17 d'un bossage 18 fixé sur le carter 2 et incliné sur ledit carter. A son autre extrémité, la tige 16 porte une chape 19 sur laquelle est montée de façon articulée autour d'axes 20 une autre chape 21 (figures 1, 5, 6) prévue à l'une des extrémités de l'une des branches d'un levier coudé 22 monté de façon pivotante autour d'un axe 23 fixé sur une chàpe 24 solidaire du bossage 18.

A l'une des extrémités de l'autre branche du levier coudé 22, est fixé un axe 24a portant un galet rotatif 25 engagé dans une échancrure 26 d'un anneau de commande 27 monté sur le carter 2 par l'intermédiaire d'un anneau de guidage 28. Sur l'un des bords des volets 5, 6, il est prévu une cloison d'étanchéité 5c et 6c (figures 2 et 3) s'étendant perpendiculairement au plan du volet et permettant de limiter le débit de fuite.

La même plate-forme 7, 7a qui porte les chapes 8, 11 présente une fente 29 recevant les cloisons 5c et 6c d'étanchéité des volets 5, 6.

Ainsi qu'il est représenté aux figures 1 et 2, les volets 5, 6 sont en position « col fermé », le canal entre les aubes 1 étant partiellement obturé par lesdits volets. Si l'anneau de commande 27 est déplacé en rotation, il provoque le basculement du levier coudé 22 suivant la flèche F et le déplacement de la tige 16 suivant la flèche F1, de telle sorte que les volets 5 et 6 s'escamotent dans l'alignement de la veine en position « col ouvert _{"}.

## Revendications

1. Dispositif de variation de section du col d'un distributeur de turbine, du genre comportant entre les aubes au moins un élément mobile articulé par son bord amont sur le carter externe de distributeur et dont les déplacements radiaux règlent la hauteur de la veine des gaz, caractérisé en ce que, dans chaque canal prévu entre deux aubes adjacentes (1) et à proximité de la paroi de la veine extérieure il est prévu deux volets (5, 6) situés à la suite l'un de l'autre et qui sont articulés l'un (5) par son bord amont (10) et l'autre (6) par son bord aval (11) sur le carter externe (2) du distributeur, l'un des volets amont (5) étant maintenu en appui par la pression des gaz par son bord aval (5a) sur le bord amont (6a) du volet aval (6) et le volet aval (6) étant articulé autour d'un axe (15) par ledit bord amont sur un organe de commande (16), de telle sorte que, en position « col ouvert », les volets (5, 6) s'escamotent dans l'alignement de la paroi de la veine et, en position « col fermé », le canal est partiellement obturé par lesdits volets (5, 6).

2. Dispositif suivant la revendication 1, caractérisé en ce que, sur l'axe d'articulation (15) du volet aval (6), est montée l'une des extrémités d'une tige (16) de commande montée coulissante dans un bossage (18) fixé sur le carter externe (2) du distributeur, ladite tige étant articulée à son autre extrémité sur l'une des branches d'un levier coudé de renvoi (22) monté pivotant dans sa partie centrale sur une chape (24) solidaire du carter externe (2) du distributeur, l'autre branche du levier (22) présentant un galet (25) qui est engagé dans une échancrure (26) d'un anneau de commande (27) monté sur le carter (2).

3. Dispositif suivant la revendication 1, caractérisé en ce que chaque volet (5, 6) est muni d'une cloison d'étanchéité (5c 6c) s'étendant perpendiculairement au plan du volet et permettant de limiter le débit de fuite.

4. Dispositif suivant la revendication 3, caractérisé en ce que les volets (5, 6) sont articulés autour d'axes (9, 12) fixés sur des chapes (8, 11) solidaires d'une plate-forme (7, 7a) des aubes (1) fixée sur le carter externe (2), ladite plate-forme (7, 7a) présentant une fente (29) recevant la cloison d'étanchéité (5c, 6c) des volets (5, 6).

## Claims

1. Device for varying the section of the throat of a turbine guide vane assembly, of the kind having between the blades at least one movable member which is pivoted by its upstream edge on the outer casing of the assembly and whose radial displacements adjust the height of the gas stream, characterized in that in each channel formed between adjacent blades (1) and near the wall of the outer stream two flaps (5, 6) are provided which are situated one following the other and of which one (5) is pivoted by its upstream edge (10) and the other (6) is pivoted by its downstream edge (11) on the outer casing (2) of the guide vane assembly, one (5) of the upstream flaps being held by the gas pressure bearing by its downstream edge (5a) against the upstream edge (6a) of the downstream flap (6), and the downstream flap (6) being pivoted about a pin (15) by said upstream edge on a control member (16) in such a manner that in the « open throat » position the flaps (5, 6) retract into alignment with the wall of the stream, and that in the « closed throat position the channel is partly closed by said flaps (5, 6).

2. Device according to claim 1, characterized in that on the pivot pin (15) of the downstream flap (6) is mounted one end of a control rod (16) mounted for sliding in a boss (18) fixed on the outer casing (2) of the guide vane assembly, said rod being pivoted at its other end on one arm of a bell crank lever (22) pivotally mounted in its central part on a clevis (24) fastened to the outer casing (2), the other arm of the lever (22) carrying a roller (25) which is engaged in a cutout (26) in a control ring (27) mounted on the casing (2).

3. Device according to claim 1, characterized in that each flap (5, 6) is provided with a sealing partition (5c, 6c) extending at right angles to the plane of the flap and enabling the leakage flow to be limited.

4. Device according to claim 3, characterized in that the flaps (5, 6) are pivoted on pins (9, 12) fixed on clevises (8, 11) fastened to a platform (7, 7a) of the blades (1), said platform (7, 7a) being fixed on the outer casing (2) and having a slot (29) receiving the sealing partition (5c, 6c) of the flaps (5, 6).

## Patentansprüche

1. Einrichtung zur Änderung des Durchtrittsquerschnitts bei einem Turbinen-Leitapparat mit wenigstens einem zwischen den Schaufeln angeordneten beweglichen Element, das über seinen stromaufwärtigen Rand an dem Außengehäuse des Leitapparats angelenkt ist und dessen radiale Bewegungen die Höhe des Gasstroms regeln. dadurch gekennzeichnet, daß in jedem zwischen zwei benachbarten Schaufeln (1) und in der Nähe der Wandung des äußeren Stroms gebildeten Kanal zwei Klappen (5, 6) angebracht sind, die aufeinanderfolgend angeordnet sind und von denen die eine (5) mit ihrem stromaufwärtigen Rand (10) und die andere (6) mit ihrem stromabwärtigen Rand (11) an dem Außengehäuse (2) des Leitapparats angelenkt ist, daß die stromaufwärtige Klappe (5) sich durch den Druck der Gase mit ihrem stromabwärtigen Rand (5a) auf dem stromaufwärtigen Rand (6a) der stromabwärtigen Klappe (6) abstützt, und daß die stromabwärtige Klappe (6) mit dem stromaufwärtigen Rand um eine Achse (15) an einem Steuerorgan (16) so angelenkt ist, daß die Klappen sich in der Stellung « offener Hals » fluchtend in die Wandung des Stroms einfügen, und daß in der Stellung « geschlossener Hals der Kanal teilweise von den Klappen (5, 6) verschlossen ist.

2. Einrichtung nach Anspruch 1, dadurch gekennzeichnet, daß auf der Gelenkachse (15) der stromabwärtigen Klappe (6) eines der Enden einer Steuerstange (16) montiert ist, die in einem an dem Außengehäuse (2) des Leitapparats befestigten Auge (18) gleitbar montiert ist und die mit ihrem anderen Ende an einem der Arme eines gekröpften Rückführhebels (22) angelenkt ist, der mit seinem zentralen Teil schwenkbar in einem mit dem Außengehäuse (2) des Leitapparats fest verbundenen Gabelbügel (24) montiert ist, wobei der andere Arm des Hebels (22) eine Reibrolle (25) aufweist, die in eine bogenförmige Aussparung (26) eines an dem Außengehäuse (2) montierten Steuerrings eingreift.

3. Einrichtung nach Anspruch 1, dadurch gekennzeichnet, daß jede Klappe (5, 6) eine Dichtungswandung (5c, 5d) aufweist, die sich senkrecht zur Ebene der Klappe erstreckt und eine Begrenzung der Leckrate ermöglicht.

4. Einrichtung nach Anspruch 3, dadurch gekennzeichnet, daß die Klappen (5, 6) um Achsen (9, 12) angelenkt sind, die an Gabelbügeln (8, 11) befestigt sind, die fest mit einer an dem Außengehäuse (2) fixierten Plattform (7, 7a) verbunden sind, wobei diese Plattform (7, 7a) einen Schlitz (29) aufweist, der die Dichtungswandung (5c, 6c) der Klappen (5, 6) aufnimmt.
